# EUROPÄISCHE PATENTSCHRIFT

(11) **EP 2 125 260 B1**
(45) Veröffentlichungstag und Bekanntmachung des Hinweises auf die Patenterteilung: **27.10.2010**
(21) Anmeldenummer: 08708447.1
(22) Anmeldetag: 30.01.2008
(51) Int. Cl.: B21C 47/00, B21C 47/02, B21C 47/16

(54) **BETRIEBSVERFAHREN FÜR EINE HASPELEINRICHTUNG ZUM AUF- ODER ABHASPELN EINES METALLISCHEN BANDES SOWIE STEUEREINRICHTUNG UND HASPELEINRICHTUNG HIERZU**
METHOD FOR THE OPERATION OF A COILING DEVICE USED FOR COILING OR UNCOILING A METALLIC STRIP, AND CONTROL DEVICE AND COILING DEVICE THEREFOR
PROCÉDÉ D'EXPLOITATION D'UN DISPOSITIF ENROULEUR PERMETTANT D'ENROULER ET DE DÉROULER UNE BANDE MÉTALLIQUE ET DISPOSITIF DE COMMANDE ET DISPOSITIF ENROULEUR UTILISÉS À CETTE FIN

(30) Priorität: 02.02.2007 DE 102007005378
(43) Veröffentlichungstag der Anmeldung: 02.12.2009
(73) Patentinhaber: Siemens Aktiengesellschaft, 80333 München (DE)
(72) Erfinder: SCHMID, Otto, 91341 Röttenbach (DE)
(86) Internationale Anmeldenummer: PCT/EP2008/051132
(87) Internationale Veröffentlichungsnummer: WO 2008/092896

(56) Entgegenhaltungen:
- EP-A- 1 180 402
- WO-A-2006/002783
- CH-A- 442 483
- DE-A1- 19 818 207
- DATABASE WPI Week 2006 Thomson Scientific, London, GB; AN 370980 XP002483357 "Method for controlling tension of strip on winder" & KR 2005 041 118 A (POSCO) 4. Mai 2005 (2005-05-04)

## Beschreibung

Die Erfindung betrifft ein Betriebsverfahren für eine Haspeleinrichtung zum Aufhaspeln oder Abhaspeln (Aufspulen oder Abspulen) eines metallischen Bandes, die zumindest einen Haspel, optional mindestens eine dem Haspel zugeordnete Treibrolle, und eine Steuereinrichtung für den Haspel und gegebenenfalls für die Treibrolle aufweist.

Die Erfindung bezieht sich außerdem auf eine Steuereinrichtung und ein Steuersystem für eine Haspelanordnung zum Auf- oder Abhaspeln eines metallischen Bandes, wobei die Haspelanordnung einen Haspel und optional mindestens eine dem Haspel zugeordnete Treibrolle aufweist. Außerdem ist Gegenstand der Erfindung eine Haspeleinrichtung zum Aufhaspeln eines metallischen Bandes, die einen Haspel, optional eine dem Haspel zugeordnete Treibrolle, und eine Steuereinrichtung für den Haspel und gegebenenfalls für die Treibrolle aufweist. Die Erfindung betrifft auch einen Datenträger.

Haspelanordnungen zum Aufhaspeln eines Bandes sind allgemein bekannt, so z.B. aus EP 0 790 084 B1 für ein Stahlwalzwerk.

Haspelanordnungen werden sowohl beim Warmwalzen als auch beim Kaltwalzen, also auch unterhalb der Rekristallisationstemperatur, verwendet. Beispielsweise wird ein Stahlband zunächst in einer Warmwalzstraße als Rolle oder Spule aufgehaspelt, in dieser Form in ein Kaltwalzwerk geliefert, und dort zum Kaltwalzen wieder abgespult. Im Kaltwalzwerk kann also sowohl ein Abspulhaspel als auch am Streckenende ein Spannhaspel zum Aufwickeln vorhanden sein. Falls im Reversierbetrieb gearbeitet wird, d.h. falls das Band in beiden Richtungen durch die Kaltwalzanlage fährt, kann auch auf beiden Seiten ein Spannhaspel vorhanden sein. Im Zusammenhang mit der Erfindung wird nachfolgend das Abspulhaspeln und Aufhaspeln unter dem Begriff Aufhaspeln zusammengefasst.

Es ist ferner bekannt, in Walzwerken einen Haspel drehzahlübersteuert und mit fixer Drehmomentengrenze zu betreiben. Hierbei gibt eine Steuereinrichtung an den Haspel eine Haspelsolldrehzahl und ein in Bandlaufrichtung wirkendes Haspelgrenzmoment vor. Ebenso gibt die Steuereinrichtung an eine Treibrolle eine Rollensolldrehzahl und sowohl ein in Bandlaufrichtung wirkendes Rollengrenzmoment als auch ein entgegen der Bandlaufrichtung wirkendes Rollengrenzmoment vor, so dass die Steuereinrichtung auch die Treibrolle drehzahlgeregelt und momentenbegrenzt betreibt.

Bei bekannten Haspelanordnungen besteht das Problem, dass Zugschwankungen im Band auftreten. Der erhöhte Zug kann dabei so groß sein, dass er die Streckgrenze des Bandes übersteigt, also zu plastischen Formveränderungen, z.B. Einschnürungen, des Bandes führt. Die Dicke und insbesondere auch die Breite des auf zuhaspelnden Bandes können dadurch variieren. Ein Verlust von konstanter Dicke und Breite des zu wickelnden Bandes stellt einen Qualitätsverlust dar. In AT 408 526 B ist beispielsweise ein Verfahren zur Verringerung von Zugkraftschwankungen beim Haspeln beschrieben, wobei solche Zugkraftschwankungen als von Unrundheiten im Bereich der Haspel herrührend beschrieben sind. Zur Korrektur wird die jeweils aktuelle Zugkraft und der jeweils aktuelle Verdrehwinkel der Haspel ermittelt.

Die KR-A-2005 041 118 offenbart ein Verfahren, in welchem das Drehmoment eines Haspels und der zugehörigen Treibrolle in Abhängigkeit von einer gemessenen Temperatur des Bandes durch eine Steuereinrichtung geregelt wird.

Der Erfindung liegt die Aufgabe zugrunde, die Wickelqualität und somit die Bandqualität bei einem Bandhaspel weiter zu verbessern.

Diese Aufgabe wird bezogen auf das eingangs genannte Betriebsverfahren gemäß der Erfindung dadurch gelöst, dass
a) als Istwert eine aktuelle Mikrostruktureigenschaft des Bandes gemessen oder durch Modellberechnung ermittelt wird,
b) von der Steuereinrichtung aus dem Istwert oder aus einer hieraus abgeleiteten Größe ein in und/oder entgegen der Bandlaufrichtung wirkender aktueller Drehmomentwert ermittelt wird, und
c) die Steuereinrichtung den Haspel und/oder gegebenenfalls die Treibrolle unter Verwendung des aktuellen Drehmomentwerts betreibt.

Aus dem primären Istwert können rechnerisch andere Istwerte abgeleitet werden, die dann ihrerseits zur Ermittlung des Drehmomentwertes herangezogen werden.

Der Drehmomentwert kann als Drehmomentsollwert und/ oder als Drehmomentgrenzwert verwendet werden. Zum Beispiel falls die Antriebe drehzahlübersteuert betrieben werden sind beide Begriffe als inhaltsgleich anzusehen. Die optionale Treibrolle ist dem Haspel insbesondere vorgeordnet.

Es ist somit eine dynamische Regelung über das Drehmoment auf aktuelle Bandeigenschaften möglich. Die Erfinder haben erkannt, dass eine wichtige Kenngröße für die Berechnung der Drehmomentengrenzen die aktuelle Steifigkeit des zu wickelnden Bandes ist, und dass diese Steifigkeit maßgeblich durch die Mikrostruktur des Bandes beeinflusst ist. Durch die aktive Anpassung der Drehmomentenberechnung basierend auf Istwerten der Parameter, welche die Steifigkeit eines Bandes über den gesamten Wickelprozess hinweg bestimmen, ergibt sich ein gleichmäßigeres Wickelmoment, d.h. Moment auf der Materialseite (im Material), und es ergibt sich somit insgesamt eine bessere Wickelqualität und weniger variierende oder konstante Bandzüge (Zugkräfte).

Eine Messung der aktuellen Zugkraft oder des aktuellen Verdrehwinkels des Haspels ist bei dem Verfahren nach der Erfindung für die Drehmomentvorgabe nicht obligatorisch, sondern für das erfindungsgemäße Regelkonzept irrelevant, wenngleich für zusätzliche optionale Regelkonzepte unter Umständen vorteilhaft.

Erfindungsgemäß wird eine aktuelle Mikrostruktureigenschaft des Bandes gemessen oder durch Modellberechnung ermittelt, insbesondere eine Korngröße, ein Korngefüge, ein Phasenanteil, eine Gibbssche freie Enthalpie oder/und eine Molekular- oder Atomarverteilung. Geeignet sind (auch) alle Größen, die sich aufgrund der Phaseneigenschaften des Materials des Bandes, z.B. der Stahl- oder Legierungssorte, ergeben.

An der Variante, bei welcher als Istwert eine Mikrostruktureigenschaft des Bandes aus einer Modellrechnung ermittelt wird, wird der neue Weg, den die Erfinder beschreiten, ebenfalls besonders deutlich. War die bisherige Denkweise bei der Entwicklung von Walzwerken auf die Temperatur im Band und entsprechende Abkühlprozesse gerichtet, so gehen die Erfinder davon aus, dass künftig stärker auf die direkten Materialeigenschaften eingeregelt werden wird. Entsprechende Modellierverfahren sind z.B. aus EP 1 576 429 B1 oder DE 10 2004 005 919 A1 bekannt. Dabei haben sie erkannt, dass dann beim Haspeln, also Aufwickeln oder Abspulen des Bandes, eine entsprechende Steuerung in Abhängigkeit von den die Mikrostruktur betreffenden Materialeigenschaften besonders vorteilhaft ist.

Das Band ist insbesondere ein Stahlband oder ein Nichteisenband in einem Walzwerk und/oder in einer nachgeschalteten Behandlungslinie beispielsweise in einem Kaltwalzwerk der eingangs genannten Art. Das Verfahren nach der Erfindung ist besonders gut auch in einem Warm-Walzwerk einsetzbar. Es ist für Stahlband jeglicher Legierung aber auch für Nichteisen-(NE-)Metall, z.B. Aluminium, einsetzbar.

Vorzugsweise ermittelt die Steuereinrichtung fortlaufend Drehmomentwerte derart, dass eine Variation in dem im Band wirkenden Wickelmoment oder Bandzug verringert ist, wobei das Wickelmoment oder der Bandzug im Material vorzugsweise konstant sind. Es ist bedeutsam, dass die Variation im Band verringert ist, denn ein im Band wirkendes Wickelmoment oder Bandzug kann - muss aber nicht - auf der Motorseite bzw. Rollenseite ebenfalls ein konstantes Moment bedingen.

Insbesondere erfolgt die Ermittlung des Istwertes in Echtzeit, online und/oder kontinuierlich, beispielsweise mit einer Rate von mindestens 50 oder 25 Messungen pro Sekunde.

Die Steuereinrichtung kann den Haspel und/oder die Treibrolle momentenbegrenzt betreiben, also insbesondere mit einem jeweils aktuell berechneten Drehmomentgrenzwert.

Der Ort, an welchem oder zu welchem die Ermittlung des Istwertes erfolgt, liegt vorzugsweise zwischen dem Haspel und der Treibrolle, und/ oder unmittelbar vor der Treibrolle und/oder zwischen dem aus dem Haspel und der optionalen Treibrolle gebildeten Haspelsystem und einem dem Haspelsystem vorgelagerten Walzgerüst, insbesondere unmittelbar nach dem Walzgerüst. Unmittelbar hinter dem letzten Walzgerüst eines Walzwerks ist das Band am weichsten; dort werden Dicke und Breite des Bandes besonders empfindlich beeinflusst, so dass eine Istwertmessung dort besonders vorteilhaft ist. Zwischen dem letzten Walzgerüst und dem Haspelsystem kann eine aktiv oder/ und passiv das Band kühlende Kühlstrecke angeordnet sein.

Vorzugsweise wird aus dem Istwert eine, insbesondere makroskopische, Materialeigenschaft des Bandes ermittelt, insbesondere eine Steifigkeit, eine Zugfestigkeit, eine Oberflächengüte, eine Temperatur, eine geometrische Abmessung, eine Dehngrenze, eine Zähigkeit oder eine Duktilität.

Außerdem ist es von Vorteil, falls zusätzlich zu den jeweils aktuellen und veränderlichen Werten für Bandtemperatur und Materialeigenschaft auch eine statische Materialeigenschaft des Bandes an die Steuereinrichtung übergeben wird, insbesondere ein Materialtyp, eine Warmfließgrenze als Funktion der Stahlsorte, ein Legierungscode, eine Information über eine chemische Analyse oder Zusammensetzung des Bandmaterials und/oder zugehörige Korrekturfaktoren.

Vorzugsweise gibt die Steuereinrichtung an den Haspel auch eine Haspelsolldrehzahl und/oder gegebenenfalls an die Treibrolle auch eine Rollensolldrehzahl aus, so dass die Steuereinrichtung den Haspel und gegebenenfalls die Treibrolle vorzugsweise drehzahlgeregelt betreiben kann. Auch ein drehzahlbegrenzter Betrieb ist möglich.

Die eingangs genannte Aufgabe wird bezogen auf die eingangs genannte Steuereinrichtung gemäß der Erfindung dadurch gelöst, dass die Steuereinrichtung derart ausgebildet ist, dass sie den Haspel und/oder gegebenenfalls die Treibrolle gemäß dem vorgenannten Betriebsverfahren betreibt. Für das Betriebsverfahren genannte Vorteile und bevorzugte Ausführungen gelten für die Steuereinrichtung analog.

Hierzu weist die Steuereinrichtung mit besonderem Vorteil einen Sensor zur Messung einer Mikrostruktureigenschaft des Bandes auf und/oder eine Modellberechnungseinheit zur modellbasierten Berechnung einer aktuellen Mikrostruktureigenschaft und/oder einer aktuellen Temperatur des Bandes.

Erfindungsgemäß weist die Steuereinrichtung oder das Steuersystem in einer zweiten Variante eine Modellberechnungseinheit auf zur modellbasierten Berechnung einer aktuellen die Mikrostruktur des Bandes kennzeichnenden Eigenschaft des Bandes. Es kommen insbesondere bekannte Modelle für das thermodynamische Verhalten eines Materials, z.B. sog. Microstructure-Modelle und/oder Phasenumwandlungsmodelle, in Betracht. Die Modellberechnungseinheit kann auch die aktuelle Bandtemperatur im Bereich der Haspeleinrichtung ermitteln. Auch weist das Steuersystem eine Steuereinrichtung und mindestens eine Antriebsregeleinrichtung auf.

Vorteile und bevorzugte Ausgestaltungen, welche im Zusammenhang mit dem Betriebsverfahren genannt wurden, gelten für das Steuersystem analog.

Bezogen auf die eingangs genannte Haspeleinrichtung wird die der Erfindung zugrunde liegende Aufgabe dadurch gelöst, dass die Steuereinrichtung oder das Steuersystem wie vorstehend beschrieben ausgebildet ist.

Auch ein Datenträger mit einem das Betriebsverfahren abbildenden Programmcode löst die Aufgabe. Gegenstand der Erfindung ist auch ein Walzwerk mit einer Haspeleinrichtung nach vorgenannter Ausgestaltung.

Zwei Ausführungsbeispiele einer Haspeleinrichtung nach der Erfindung samt zugehörigem Betriebsverfahren werden nachfolgend anhand der Figuren 1 bis 4 näher erläutert. Es zeigen:
- FIG 1: ein erstes Ausführungsbeispiel einer Haspeleinrichtung nach der Erfindung mit mehreren Sensoren,
- FIG 2: ein zweites Ausführungsbeispiel einer Haspeleinrichtung nach der Erfindung mit einer Modellberechnungseinheit,
- FIG 3: Einzelheiten zum Zusammenwirken einer Steuereinheit mit einer Antriebsregeleinrichtung am Beispiel des Haspel- antriebs der vorgenannten Ausführungsbeispiele (für al- ternativen Treibrollenantrieb analog), und
- FIG 4: eine Weiterbildung der vorgenannten Ausführungsbeispie- le unter Zusammenwirken der Steuereinheit mit einer Kraftregeleinrichtung der Treibrolle(n).

Gemäß FIG 1 ist eine Haspeleinrichtung 1 einer Walzstrasse zum Warmwalzen oder Kaltwalzen eines Stahlbandes 2 nachgeordnet, wobei die Walzstrasse aus Gründen der Übersichtlichkeit nur mit einem in Durchlaufrichtung letzten Walzgerüst 3 und der Haspeleinrichtung 1 dargestellt ist. Das gewalzte Band 2 läuft mit einer Bandgeschwindigkeit V aus dem letzten Walzgerüst 3 aus. Es wird nach Durchlaufen einer z.B. laminar kühlenden Kühlstrecke 4, die ca. 100 m lang sein kann, der Haspeleinrichtung 1 zugeführt und dort aufgehaspelt. Die Länge der Haspeleinrichtung 1 selbst beträgt typisch 5 m.

Die Haspeleinrichtung 1 weist einen Spannhaspel oder Haspel 5, eine als Treibrollenpaar ausgebildete Treibrolle 7 und eine Steuereinrichtung 10 auf. Der Haspel 5 weist einen aufspreizbaren Haspeldorn auf. Die Treibrolle 7 ist dem Haspel 5 vorgeordnet, d.h. sie ist zwischen dem Haspel 5 und dem letzten Walzgerüst 3 der Walzstrasse angeordnet. Die Steuereinrichtung 10 steuert den Haspel 5 und die Treibrolle 7 an, legt also deren Betriebsweise und Zusammenwirken fest. Sie ist vorzugsweise als prozessgesteuerte Steuereinrichtung 10 ausgebildet, in welcher bevorzugt eine Prozessoreinrichtung mit einem darin geladenen Computerprogramm arbeitet. In die Steuereinrichtung 10 ist ein Computerprogramm zur Ausführung des Betriebsverfahrens nach der Erfindung mittels eines Datenträgers 40 ladbar.

Aufgrund des Computerprogramms betreibt die Steuereinrichtung 10 den Haspel 5 und die Treibrolle 7 auf folgende Weise:
Die Steuereinrichtung 10 steht über Leitungen 12, 14 mit je einer Antriebsregeleinrichtung 16 bzw. 18 für die Antriebselemente oder Motoren M₁, M₂ der Treibrolle 7 bzw. des Haspels 5 in Verbindung. Über die erste Leitung 12 übergibt die Steuereinrichtung 10 an die Antriebsregeleinrichtung 16 für den Haspel 5 eine Haspelsolldrehzahl f_{H} und einen in Bandlaufrichtung wirkenden aktuellen Haspel-Drehmomentsollwert M_{H}. Über die zweite Leitung 14 gibt die Steuereinrichtung 10 an die Antriebsregeleinrichtung 18 für die Treibrolle 7 eine Rollensolldrehzahl f_{R} und einen in Bandlaufrichtung wirkenden Rollen-Drehmomentsollwert M_{R}. Je nach Betriebsphase des Haspelvorgangs kann der Rollen-Drehmomentsollwert M_{R} auch gegen die Bandlaufrichtung wirken. Alternativ zu dem hier dargestellten Ausführungsbeispiel kann entweder nur der Haspel 5 oder nur der "Treiber", also z.B. die Treibrolle 7 bzw. das Treibrollenpaar, von der Steuereinrichtung 10 unter Verwendung des jeweiligen aktuellen Drehmomentwerts M_{H} bzw. M_{R} betrieben werden.

Die Drehmomentsollwerte M_{H}, M_{R} können im dargestellten Ausführungsbeispiel auch als Drehmomentgrenzwerte verstanden werden, weil die Antriebe hierbei drehzahl-übersteuert betrieben werden, d.h. der Drehzahlregler erreicht nie seine Solldrehzahl, weil das Band nicht schnell genug aus dem Walzwerk kommen kann. Dies gilt für den sog. eingespannten Betrieb des Walzwerks, bei dem das Band beidseitig eingespannt ist. Dieser Normalbetriebsphase vor- bzw. nachgeschaltet ist eine Anwickelphase bzw. eine Ausfädelphase, in welchen die Drehzahlregelung anders erfolgen muss.

Die Steuereinrichtung 10 ermittelt die Drehmomentsollwerte M_{H}, M_{R} automatisch, aktiv und kontinuierlich basierend auf jeweils aktuellen Istwerten derjenigen "inneren" Parameter des Bandes, welche die Steifigkeit des Bandes über den gesamten Wickelprozess hin bestimmen. Im gezeichneten Beispiel sind hierzu nach einem optischen Messprinzip, z.B. der Bolometrie, fungierende Temperatursensoren 19, 20, 21, 22 vorhanden, die an verschiedenen Stellen des Bandes, nämlich zwischen dem letzten Walzgerüst 3 und dem aus Treibrolle 7 und Haspel 5 gebildeten Haspelsystem, hierbei bevorzugt unmittelbar nach dem letzten Walzgerüst 3, ferner unmittelbar vor der Treibrolle 7, zwischen der Treibrolle 7 und dem Haspel 5 und unmittelbar vor dem Haspel 5, jeweils online und kontinuierlich Temperaturwerte T₀, T₁, T₂ bzw. T₃ messen. Die beiden ersten Temperatursensoren 19, 20 (T₀ bzw. T₁) sind besonders bevorzugt. Aus den jeweils aktuellen Temperaturwerten T₀, T₁, T₂, T₃ ermittelt die Steuereinrichtung 10 jeweils aktuell, in Echtzeit, online und kontinuierlich die Drehmomentsollwerte M_{H}, M_{R} derart, dass eine Variation in dem im Band 2 wirkenden Wickelmoment oder ein Bandzug verringert oder vorzugsweise konstant ist. Dabei wird auf an sich bekannte Zusammenhänge abgestellt, z.B. dass die Steifigkeit mit zunehmender Temperatur abnimmt. Bei zunehmender Temperatur wird das Drehmoment verringert. Messung (Istwerterfassung) und Drehmomenterrechnung finden mit einer Wiederholperiode von ca. 8 ms bis 16 ms statt. Es findet also eine dynamische Drehmomentgrenzwertbildung statt.

Alternativ zur Bandtemperatur T₀, T₁, T₂, T₃ kann auch - nicht explizit dargestellt - eine aktuelle Materialeigenschaft des Bandes gemessen werden. Außerdem ist es vom Vorteil, dass zusätzlich zu den dynamisch veränderlichen Temperatur- oder Materialeigenschaftsdaten der Steuereinrichtung 10 von einem übergeordneten Leitrechner 25 Informationen oder Daten über statische Materialeigenschaften des Bandes, beispielsweise dem Materialtyp etc., übergeben werden, also Daten, die nicht online oder fortlaufend während der Bandherstellung verändert werden.

Die Steuereinrichtung 10 zusammen mit den Antriebsregeleinrichtungen 16, 18 und den Temperatursensoren 19, 20, 21, 22 bildet ein Steuersystem 11 für die Haspeleinrichtung 1.

Das in FIG 2 dargestellte Ausführungsbeispiel eines Walzwerks W ist mit dem in FIG 1 dargestellten Ausführungsbeispiel identisch mit dem Unterschied, dass an Stelle der Temperatursensoren 19, 20, 21, 22 eine - z.B. in den Leitrechner 25 integrierte - Modellberechnungseinheit 30 gebildet ist, welche Inputdaten vom Leitrechner 25 oder von einer anderen Datenverarbeitungseinheit, Datenerfassungseinheit oder Dateneingabeeinheit 50 erhält, wobei diese Daten Messwerte bezüglich Bandtemperatur oder Bandeigenschaft an anderer Stelle im vorgelagerten Walzwerk sein können. Der Leitrechner 25 bzw. die Modellberechnungseinheit 30 erhalten die aktuell errechneten Drehzahl- und Momentensollwerte über die Steuereinheit 10 zur Adaption mitgeteilt. Die Modellberechnungseinheit 30 berechnet unter Verwendung einschlägiger Wärmeleitgleichungen und Wärmestrahlungsgesetze die Temperaturen T₀, T₁, T₂, T₃ des Bandes 2 im Bereich der Haspeleinrichtung 1 und fingiert auf diese Weise tatsächliche Messwerte. Die Sensoren 19, 20, 21, 22 der FIG 1 sind in diesem Falle nicht unbedingt erforderlich. Die Messparameter gemäß Modell werden an die Steuereinrichtung 10 zur weiteren Berechnung der Drehmomente M_{H}, M_{R} gesandt.

Die Modellberechnungseinheit 30 kann alternativ oder zusätzlich Istwerte von makroskopischen Materialeigenschaften, z.B. Steifigkeit, Zähigkeit, Duktilität, Oberfläche, Zugfestigkeit oder von mikroskopischen Materialeigenschaften, z.B. Korngefüge, Korngröße, Verteilung von Phasen, Gibbssche freie Enthalpie etc., an beliebigen Stellen errechnen. Hierbei kann auf die an sich bekannten Modellierverfahren, wie z.B. beschrieben in EP 1 576 429 B1 oder DE 10 2004 005 919 A1, zurückgegriffen werden. Die Modellberechnungseinheit 30 kann dabei in Echtzeit oder zumindest für die Bandregelung ausreichend schnell eine Größe berechnen, welche als Maß für die mit dieser Schnelligkeit nicht unmittelbar erfassbare aktuelle Mikrostruktur des Bandes fungiert. Beispielsweise wird für die Steifigkeit des Bandes die Warmfließgrenze ("Hot yield point", abgekürzt HYP) als Maß verwendet, gemessen in N/mm².

Somit ist auch eine Kombination der Ausführungsbeispiele der Figuren 1 und 2 sinnvoll:
- Messung der Temperaturen T₀, T₁, T₂, T₃ oder von anderen Materialzustandsgrößen an den in Figur 1 gezeigten Stellen durch Sensoren 19, 20, 21, 22 und
- Berechnung einer Materialeigenschaft, insbesondere einer Mikrostruktur-Eigenschaft durch die Modellberechnungseinheit 30 an denselben (oder anderen) Stellen.

Die Erfindung beruht auf einer aktiven Anpassung der Drehmomentberechnung basierend auf Istwerten der jeweiligen Parameter, welche die Steifigkeit des Bandes 2 über den gesamten Wickelprozess hinweg bestimmen, nämlich Bandtemperatur und die Mikrostruktur des Bandes widerspiegelnde Materialeigenschaften. Dabei kann als Istwert auch eine aktuelle Modellberechnung, unter anderem auch eine Gefügeberechnung hinsichtlich der Materialeigenschaft, herangezogen werden. Der Vorteil liegt in einem gleichmäßigeren Wickelmoment, d.h. Zugmoment auf der Materialseite (im Material), und führt somit zur besseren Wickelqualität und konstanteren Bandzügen. Gemäß der Erfindung wird die Drehmomentberechnung und somit die Drehmomentvorgabe an die Haspelmotore M1, M2 auf Istwerte und aktuelle Bandeigenschaften bezogen, und nicht auf Sollvorgaben, die während des Wickelvorgangs unverändert blieben. Dadurch sind die Nachteile von während des Wickelvorgangs unverändert bleibenden Sollvorgaben, nämlich die sich ergebenden Abweichungen zwischen Soll- und Istwert, die die Wickelqualität negativ beeinflussen, vermieden. Die Qualität des gewickelten Bandes, wie z.B. konstante Dicke und Breite, ist verbessert.

Alternativ zu einer Modellberechnung kann der Mikrostruktur-Istwert, z.B. mittels Röntgenbeugung, durch direkte Messung ermittelt werden.

FIG 3 zeigt Einzelheiten zum Aufbau der Steuereinheit 10 und der Antriebsregeleinrichtung 16 des Haspelantriebs sowie deren Zusammenwirken. Für den alternativen oder zusätzlichen Treibrollenantrieb gilt diese Figurenbeschreibung analog.

Die Steuereinheit 10 erhält - z.B. vom Leitrechner 25 - die sog. Set-up-Banddaten, insbesondere die gewünschte Banddicke d und Bandbreite b. Ferner erhält sie die Werte, welche die aktuellen Bandeigenschaften widerspiegeln, also z.B. Messwerte für die Temperaturen T₀, T₁, T₂, T₃ oder von der Modellberechnungseinheit 30 berechnete oder simulierte Werte für die Materialeigenschaften oder für die aktuelle Mikrostruktur des Bandes 2. Die Daten und Werte gelangen in ein Drehmomentberechnungsmodul 61, welches den Drehmomentsollwert M_{H} berechnet.

Ferner berechnet ein Drehzahlberechnungsmodul 62 der Steuereinheit 10 in Abhängigkeit von der vom Leitrechner 25 vorgegebenen Wickelphase die Haspelsolldrehzahl f_{H}. Wickelphasen für eine zu erzeugende Bandrolle (coil) sind insbesondere "Anwickeln" (Startphase), "eingespannter Zustand" (Betriebsphase) und "Ausfädeln" (Endphase). Die Haspelsolldrehzahl f_{H} für den Haspelmotor M₂ wird über die Leitung 12 einem Drehzahlregelkreis zugeführt. Typische Werte liegen im Bereich von 500 bis 1000 Umdrehungen pro Minute. Zur Bildung des Regelkreises ist dem Haspelmotor M₂ ein Drehzahlmesser 63 zugeordnet, dessen gemessene aktuelle Drehzahl f_{act} als Regelgröße zur Berechnung der Regeldifferenz "f_{act} - f_{H}" für einen in der Antriebsregeleinrichtung 16 gebildeten Drehzahlregler 64 dient. Der Ausgangswert des Drehzahlreglers 64 ist ein Drehmomentwert, der nach Umrechnung über den Motorfluss Φ_{E} zu einem Haspelsollmotorstrom i_{H} wird. Der Haspelsollmotorstrom i_{H} dient als Eingangsgröße für einen Stromregler 65, der ebenfalls in der Antriebsregeleinrichtung 16 gebildet ist. Dem Stromregler 65 ist als Regelgröße ein von einem Strommesser 66 gemessener aktueller Motorstrom i_{act} eingangsseitig zugeführt. Der Stromregler 65 regelt den Antriebsstrom des Haspelmotors M₂.

Bestandteil der Antriebsregeleinrichtung 16 ist außerdem ein Drehmomentbegrenzungsmodul 68, welches den vom Drehzahlregler 64 ermittelten Drehmomentwert begrenzt. Im dargestellten Ausführungsbeispiel ist durch die beiden Pfeile M- und M+ angedeutet, dass dem Drehmomentbegrenzungsmodul 68 sowohl eine obere Grenze als auch eine untere Grenze, beide dann als Drehmomentsollwert M_{H} bezeichnet, vom Drehmomentberechnungsmodul 61 übermittelt werden kann (über die Leitung 12). Die obere Grenze wird bevorzugt für den Haspel 5 und die Treibrolle 7, die untere Grenze vorzugsweise nur für die Treibrolle 7 verwendet, deren Ansteuerung und Regelung im Übrigen analog zum Haspel 5 erfolgen kann. Die obere Grenze kommt vorzugsweise im "eingespannten Zustand" zur Vermeidung einer Überschreitung der Streckgrenze des Bandes 2 zur Anwendung, die untere Grenze in den anderen Wickelphasen.

Die obere Grenze des Drehmomentsollwertes M_{H} wird im Drehmomentberechnungsmodul 61 aus vier Teilmomenten durch Addition gebildet: ${M}_{H} = {M}_{H , Z} + {M}_{H , B} + {M}_{H , A} + {M}_{H , R}$

Die vier rechnerisch ermittelten Teilmomente am Beispiel des Haspeldorns sind:
a) ein Zug(dreh)moment M_{H,Z} um das Band 2 straff zu halten: ${M}_{H , Z} = Z ⋅ D / 2$
   mit $Z = {S}_{spec} ⋅ b ⋅ d ⋅ kt$
   - Z:: Haspelzug
   - D:: (Aktueller) Rollendurchmesser, Bunddurchmesser
   - d:: Banddicke
   - b:: Bandbreite
   - kt:: Korrekturfaktor Haspelzug
   - S_{spec}:: Spezifischer Haspelzug
b) ein Biege(dreh)moment M_{H, B} um das Band 2 auf dem Haspel 5 zu wickeln: ${M}_{H , B} = b ⋅ \left({d}^{2}/4\right) ⋅ {S}_{spec} ⋅ {f}_{corr}$
   f_{corr}: Korrekturfaktor
c) ein Beschleunigungsmoment M_{H, A} zur Überwindung von Trägheitskräften: ${M}_{H , A} = \left[2⋅i⋅{J}_{Fix}⋅\frac{1}{D}+\frac{b ⋅ π ⋅ ρ}{16 ⋅ i}⋅\left({D}^{3}-\frac{{D}_{0}^{4}}{D}\right)\right] ⋅ dV / dt$
   - i:: Getriebeverhältnis
   - J_{Fix}:: Trägheitsmoment (Motorseite)
   - D₀:: Haspeldurchmesser
   - ρ:: Spezifische Dichte (von Stahl)
   - π:: 3,14..
   - dV/dt:: Beschleunigung
d) ein Reibungsmoment M_{H, R} zur Überwindung von Reibungseinflüssen. Dieses hängt von der Konstruktion der Lager, der Schmierung und der Geschwindigkeit ab und kann während der Inbetriebsetzung ermittelt und später ggf. aktualisiert werden.

Der spezifische Haspelzug S_{spec} ändert sich als Funktion der aktuellen Bandeigenschaften. Im Prinzip geht hier die Steifigkeit/Härte des Bandes ein, welche von der Mikrostruktur und auch von der Bandtemperatur abhängig ist.

Insbesondere das Zugdrehmoment M_{H,Z} und das Biegemoment M_{H,B} sind außer von der Banddicke d und der Bandbreite b somit stark vom HYP abhängig, somit also von der aktuellen Bandtemperatur T. Je nach Anforderungsfall kann für die in die Berechnung Eingang findende aktuelle Bandtemperatur T genau einer oder mehrere, z.B. gemittelte, der Temperaturwerte T₀, T₁, T₂, T₃ verwendet werden.

Damit kann die erfindungsgemäße Steuereinrichtung 10 dynamisch auf sich verändernde Bandtemperaturen reagieren und somit bei variierendem Motordrehmoment eine weitgehend konstantes Wickelmoment im Band 2 gewährleisten, also ungewünschte Zugschwankungen und Bandqualitätsverluste vermindern. Es können nicht nur periodische Zugkraftschwankungen etwa durch Unrundheiten im gewickelten Band korrigiert werden, wie wenn ausschließlich auf band-externe Parameter wie dem aktuellen Verstellwinkel korrigiert würde, sondern auch auf unperiodisch auftretende Veränderungen. Vielmehr ist bei dem erfindungsgemäßen Haspelverfahren eine Messung des aktuellen Haspel- und/oder Treibrollen-Verdrehwinkels sowie eine Messung der aktuellen Zugkraft zur Ermittlung des Zug-/Momentensollwertes nicht zwingend erforderlich, weil der Sollwert aus Temperatur und/oder Mikrostruktureigenschaft des Bandes abgeleitet wird. Die dynamische Anpassung der Drehmomentgrenzen unter Berücksichtigung von aktueller Temperatur bzw. Mikrostruktur gewährleistet, dass z.B. die Streckgrenze nicht überschritten und ein gutes Wickelergebnis bei straff gewickeltem Band (Coil) erzielt wird.

War es bislang üblich, den spezifischen Haspelzug im Setup, also bevor das Band gewickelt wird, vom Level 2 als starren, wenn auch von Bandeigenschaften (Stahlklasse und Temperatur) abhängigen Wert an die Automatisierung zu senden, so wird demgegenüber bei dem erfindungsgemäßen Beispiel davon ausgegangen, dass die Temperatur und/oder die Stahleigenschaften in der Mikrostruktur während des Wickelns nicht konstant ist/sind. Daher wird kein fixer Wert über die gesamte Bandlänge verwendet, sondern der (fixe) Anfangswert wird durch die gemessene Band-ist-Temperatur und/ oder die modellierten Mikrostrukturen während des Wickelns fortlaufend korrigiert. Dadurch lässt sich z.B. eine Profilkühlung, ein Modus, bei welchem der Bandkopf heißer gefahren wird als der Mittelteil des Bandes, besonders vorteilhaft durchführen. Dabei wird für den Mitteteil (= Hauptteil des Bandes) ein anderes Zugmoment und Biegemoment verwendet als für den Bandkopf.

In FIG 4 ist eine Weiterbildung der vorgenannten Ausführungsbeispiele dargestellt, bei der die Steuereinheit 10 mit einer Kraftregeleinrichtung oder Anstellungsregeleinrichtung 80 der Treibrolle(n) 7 zusammenwirkt:
Die Drehmomentgrenzen bestimmen das Motordrehmoment M_{R}, M_{H} und den Zug im Band. Der Haspel 5 hat mit seinem Dorn quasi eine formschlüssige Verbindung und das Band kann im Regelfall nicht "rutschen".

Beim Treibrollenpaar 7, also zwei übereinander angeordnete Rollen, die mit einer Kraft F zusammengepresst werden, gibt es diesen Formschluss nicht und bei zu geringer Treiberkraft F bzw. zu hohem Drehmoment M_{R} kann die Rolle den Kontakt zum Band 2 verlieren und "durchrutschen". Somit besteht ein Zusammenhang zwischen aufzubringendem Rollen-Drehmomentsollwert M_{R} ("Treiberdrehmoment") und der Treibersollkraft F_{R}.

Es ist somit vorteilhaft mit der Größe des Drehmomentwertes M_{R} den Kraftsollwert F_{R} entsprechend anzupassen. Im dargestellten Ausführungsbeispiel ist hierzu in der Steuereinheit 10 ein Kraftberechnungsmodul 81 gebildet, welches aus dem Rollen-Drehmomentsollwert M_{R} und ggf. weiteren Einflussgrößen die Treibersollkraft F_{R} berechnet. Die Treibersollkraft F_{R} ist der Anstellungsregeleinrichtung 80 des Treibers zugeführt, und zwar einem darin gebildeten Kraftregler 82. Zur Bildung des Kraftregelkreises ist eine auf das Rollenpaar 7 wirkende hydraulische Anstellung 83 vorhanden, auf welche der Regler 82 mittels eines angesteuerten Ventils 84 Einfluss nimmt. Die Anstellbewegung ist durch den Doppelpfeil 85 dargestellt. Ein nicht dargestellter Messaufnehmer misst den aktuellen hydraulischen Druck p_{act}. Dieser wird nach Umrechnung in eine aktuelle Treiberkraft F_{act} dem Eingang des Kraftreglers 82 als Regelgröße zugeführt.

## Patentansprüche

1. Betriebsverfahren für eine Haspeleinrichtung (1) zum Auf- oder Abhaspeln eines metallischen Bandes (2), die zumindest einen Haspel (5), optional mindestens eine dem Haspel (5) zugeordnete Treibrolle (7), und eine Steuereinrichtung (10) für den Haspel (5) und gegebenenfalls für die Treibrolle (7) aufweist, wobei
a) als Istwert eine aktuelle Mikrostruktureigenschaft des Bandes (2) gemessen oder durch Modellberechnung ermittelt wird,
b) von der Steuereinrichtung (10) aus dem Istwert oder aus einer hieraus abgeleiteten Größe ein in und/oder entgegen der Bandlaufrichtung wirkender aktueller Drehmomentwert (M_{H},M_{R}) ermittelt wird, und
c) die Steuereinrichtung (10) den Haspel (5) und/oder gegebenenfalls die Treibrolle (7) unter Verwendung des aktuellen Drehmomentwerts (M_{H}, M_{R}) betreibt.

2. Betriebsverfahren nach Anspruch 1,
wobei das Band (2) ein Stahlband oder ein Nichteisenband in einem Walzwerk, insbesondere Warmwalzwerk, und/oder in einer nachgeschalteten Behandlungslinie ist.

3. Betriebsverfahren nach Anspruch 1 oder 2,
wobei die Steuereinrichtung (10) fortlaufend Drehmomentwerte (M_{H},M_{R}) derart ermittelt, dass eine Variation in dem im Band (2) wirkenden Wickelmoment oder Bandzug verringert ist, wobei das Wickelmoment oder der Bandzug vorzugsweise konstant sind.

4. Betriebsverfahren nach einem der Ansprüche 1 bis 3,
wobei die Ermittlung des Istwertes in Echtzeit, online und/oder kontinuierlich erfolgt, insbesondere mit einer Rate von mindestens 50 Messungen pro Sekunde.

5. Betriebsverfahren nach einem der Ansprüche 1 bis 4,
wobei die Steuereinrichtung (10) den Haspel (5) und/oder gegebenenfalls die Treibrolle (7) momentenbegrenzt betreibt.

6. Betriebsverfahren nach einem der Ansprüche 1 bis 5,
wobei die Ermittlung des Istwertes zwischen dem Haspel (5) und der Treibrolle (7) und/oder unmittelbar vor der Treibrolle (7), und/oder zwischen dem aus dem Haspel (5) und der optionalen Treibrolle (7) gebildeten Haspelsystem und einem dem Haspelsystem vorgelagerten Walzgerüst (3), insbesondere unmittelbar nach dem Walzgerüst (3), erfolgt.

7. Betriebsverfahren nach einem der Ansprüche 1 bis 6,
wobei als Mikrostruktureigenschaft eine Korngröße, ein Korngefüge, ein Phasenanteil, eine Gibbssche freie Enthalpie und/oder eine Molekular- oder Atomarverteilung gemessen bzw. ermittelt wird.

8. Betriebsverfahren nach einem der Ansprüche 1 bis 7,
wobei aus dem Istwert eine aktuelle Materialeigenschaft des Bandes (2) ermittelt wird, insbesondere eine Steifigkeit, eine Zugfestigkeit, eine Oberflächengüte, eine Temperatur, eine geometrische Abmessung, eine Dehngrenze, eine Zähigkeit oder eine Duktilität.

9. Betriebsverfahren nach einem der Ansprüche 1 bis 8,
wobei eine statische Materialeigenschaft des Bandes (2) an die Steuereinrichtung (10) übergeben wird, insbesondere ein Materialtyp, ein Legierungscode, eine Information über eine chemische Analyse des Bandmaterials und/oder zugehörige Korrekturfaktoren.

10. Betriebsverfahren nach einem der Ansprüche 1 bis 9,
wobei die Steuereinrichtung (10) an den Haspel (5) eine Haspelsolldrehzahl (f_{H}) und gegebenenfalls an die Treibrolle (7) eine Rollensolldrehzahl (f_{R}) ausgibt.

11. Betriebsverfahren nach Anspruch 10, wobei die Steuereinrichtung (10) den Haspel (5) und gegebenenfalls die Treibrolle (7) drehzahlgeregelt betreibt.

12. Betriebsverfahren nach einem der Ansprüche 1 bis 11, wobei die Steuereinrichtung (10) den Haspel (5) und ggf. die Treibrolle drehzahlbegrenzt betreibt.

13. Steuereinrichtung (10) für eine Haspelanordnung zum Auf- oder Abhaspeln eines Bandes (2), wobei die Haspelanordnung einen Haspel (5) und optional mindestens eine dem Haspel (5) zugeordnete Treibrolle (7) aufweist, wobei die Steuereinrichtung (10) derart ausgebildet ist, dass sie den Haspel (5) und/oder gegebenenfalls die Treibrolle (7) gemäß einem Betriebsverfahren nach einem der Ansprüche 1 bis 12 betreibt.

14. Steuereinrichtung (10) nach Anspruch 13,
welche einen Sensor zur Messung der Mikrostruktureigenschaft des Bandes (2) aufweist.

15. Steuereinrichtung (10) nach Anspruch 13 oder 14, welche eine Modellberechnungseinheit (30) aufweist zur modellbasierten Berechnung einer aktuellen die Mikrostruktur des Bandes (2) kennzeichnenden Eigenschaft des Bandes (2) und/oder zur Berechnung einer aktuellen Bandtemperatur (T₀, T₁, T₂, T₃).

16. Steuersystem (11) für eine Haspelanordnung zum Auf- oder Abhaspeln eines metallischen Bandes (2), wobei die Haspelanordnung einen Haspel (5) und optional mindestens eine dem Haspel (5) zugeordnete Treibrolle (7) aufweist, mit
a) einer Modellberechnungseinheit (30) zur modellbasierten Berechnung einer aktuellen die Mikrostruktur des Bandes (2) kennzeichnenden Eigenschaft des Bandes (2),
b) einer Steuereinrichtung (10), die Drehmomentberechnungsmittel aufweist, um aus der aktuellen Mikrostruktur-Eigenschaft des Bandes (2) einen Drehmomentwert (M_{H},M_{R}) zu berechnen, und
c) mindestens einer Antriebsregeleinrichtung (16,18) für den Haspel (5) und/oder gegebenenfalls die Treibrolle (7), der der Drehmomentwert zuführbar ist.

17. Haspeleinrichtung (1) zum Aufhaspeln eines metallischen Bandes (2), die einen Haspel (5), optional eine dem Haspel (5) zugeordnete Treibrolle (7), und eine Steuereinrichtung (10) für den Haspel und gegebenenfalls für die Treibrolle (7) aufweist,
**dadurch gekennzeichnet, dass** die Steuereinrichtung (10) nach einem der Ansprüche 13 bis 15 ausgebildet ist.

18. Haspeleinrichtung (1) zum Aufhaspeln eines metallischen Bandes (2), die einen Haspel (5), optional eine dem Haspel (5) zugeordnete Treibrolle (7), und ein Steuersystem (11) für den Haspel und gegebenenfalls für die Treibrolle (7) aufweist,
**dadurch gekennzeichnet, dass** das Steuersystem (11) nach Anspruch 16 ausgebildet ist.

19. Datenträger (40) mit einem darauf gespeicherten Computerprogramm zur Durchführung des Betriebsverfahrens nach einem der Ansprüche 1 bis 12, wenn das Betriebsverfahren in die Steuereinrichtung (10) geladen ist.

20. Walzwerk (W) zum Walzen eines Stahlbandes (2), insbesondere Warmwalzwerk, mit einer Haspeleinrichtung (1) nach Anspruch 17 oder 18.

## Claims

1. Method for the operation of a coiling device (1) used for coiling or uncoiling a metallic strip (2), which has at least one coiler (5), optionally at least one driving roller (7) associated with the coiler (5) and a control device (10) for the coiler (5), and possibly for the driving roller (7), wherein
a) a current microstructure property of the strip (2) is measured or determined by model calculation as the actual value,
b) a current torque value (M_{H}, M_{R}), acting in and/or counter to the running direction of the strip, is determined by the control device (10) from the actual value or from a variable derived therefrom, and
c) the control device (10) uses the current torque value (M_{H}, M_{R}) to operate the coiler (5) and/or possibly the driving roller (7).

2. Operating method according to Claim 1, wherein the strip (2) is a steel strip or a nonferrous strip in a rolling mill, in particular a hot rolling mill, and/or in a downstream treatment line.

3. Operating method according to Claim 1 or 2, wherein the control device (10) continually determines torque values (M_{H}, M_{R}) in such a way that a variation in the winding moment or strip tension acting in the strip (2) is reduced, the winding moment or the strip tension preferably being constant.

4. Operating method according to one of Claims 1 to 3, wherein the determination of the actual value takes place in real time, online and/or continuously, in particular at a rate of at least 50 measurements per second.

5. Operating method according to one of Claims 1 to 4, wherein the control device (10) operates the coiler (5) and/or possibly the driving roller (7) in a moment-limited manner.

6. Operating method according to one of Claims 1 to 5, wherein the determination of the actual value takes place between the coiler (5) and the driving roller (7) and/or directly upstream of the driving roller (7), and/or between the coiling system, formed by the coiler (5) and the optional driving roller (7), and a rolling stand (3) arranged upstream of the coiling system, in particular directly downstream of the rolling stand (3).

7. Operating method according to one of Claims 1 to 6, wherein a grain size, a grain structure, a phase proportion, a Gibbs' free enthalpy and/or a molecular or atomic distribution is measured or determined as the microstructure property.

8. Operating method according to one of Claims 1 to 7, wherein a current material property of the strip (2) is determined from the actual value, in particular a stiffness, a tensile strength, a surface quality, a temperature, a geometric dimension, a yield point, a toughness or a ductility.

9. Operating method according to one of Claims 1 to 8, wherein a static material property of the strip (2) is transferred to the control device (10), in particular a material type, an alloy code, information on a chemical analysis of the strip material and/or associated correction factors.

10. Operating method according to one of Claims 1 to 9, wherein the control device (10) outputs a setpoint coiler speed (f_{H}) to the coiler (5) and possibly a setpoint roller speed (f_{R}) to the driving roller (7).

11. Operating method according to Claim 10, wherein the control device (10) operates the coiler (5) and possibly the driving roller (7) in a speed-controlled manner.

12. Operating method according to one of Claims 1 to 11, wherein the control device (10) operates the coiler (5) and possibly the driving roller in a speed-limited manner.

13. Control device (10) for a coiling arrangement used for coiling or uncoiling a strip (2), wherein the coiling arrangement has a coiler (5) and optionally at least one driving roller (7) associated with the coiler (5), wherein the control device (10) is formed in such a way that it operates the coiler (5), and/or possibly the driving roller (7), according to an operating method according to one of Claims 1 to 12.

14. Control device (10) according to Claim 13, which has a sensor for measuring the microstructure property of the strip (2).

15. Control device (10) according to Claim 13 or 14, which has a model calculating unit (30) for the model-based calculation of a current property of the strip (2), characterizing the microstructure of the strip (2), and/or for the calculation of a current strip temperature (T₀, T₁, T₂, T₃).

16. Control system (11) for a coiling arrangement used for coiling or uncoiling a metallic strip (2), wherein the coiling arrangement has a coiler (5) and optionally at least one driving roller (7) associated with the coiler (5), with
a) a model calculating unit (30) for the model-based calculation of a current property of the strip (2), characterizing the microstructure of the strip (2),
b) a control device (10), which has torque calculating means to calculate a torque value (M_{H}, M_{R}) from the current microstructure property of the strip (2), and
c) at least one drive controlling device (16, 18) for the coiler (5) and/or possibly the driving roller (7), to which the torque value can be fed.

17. Coiling device (1) used for coiling a metallic strip (2) which has a coiler (5), optionally a driving roller (7) associated with the coiler (5), and a control device (10) for the coiler, and possibly for the driving roller (7), **characterized in that** the control device (10) is formed according to one of Claims 13 to 15.

18. Coiling device (1) used for coiling a metallic strip (2) which has a coiler (5), optionally a driving roller (7) associated with the coiler (5), and a control system (11) for the coiler, and possibly for the driving roller (7), **characterized in that** the control system (11) is formed according to Claim 16.

19. Data carrier (40) with a computer program stored on it for carrying out the operating method according to one of Claims 1 to 12 when the operating method is loaded in the control device (10).

20. Rolling mill (W) used for rolling a steel strip (2), in particular a hot rolling mill, with a coiling device (1) according to Claim 17 or 18.

## Revendications

1. Procédé pour faire fonctionner un dispositif ( 1 ) de bobinage pour bobiner ou débobiner un feuillard ( 2 ) métallique, qui comprend au moins une bobineuse ( 5 ) et un rouleau ( 7 ) d'entraînement, qui est associé à la bobineuse ( 5 ), et un dispositif ( 10 ) de commande de la bobineuse ( 5 ) et, le cas échéant, du rouleau ( 7 ) d'entraînement, dans lequel
a) on mesure comme valeur réelle une propriété instantanée de la structure microscopique du feuillard ( 2 ) ou on la détermine par un calcul par un modèle,
b) on détermine par le dispositif ( 10 ) de commande, à partir de la valeur réelle ou d'une grandeur qui s'en déduit, une valeur ( M_{H}, M_{R} ) de couple de rotation instantanée agissant dans le sens de passage du feuillard et/ou dans le sens opposé, et
c) le dispositif ( 10 ) de commande fait fonctionner la bobineuse ( 5 ) et le cas échéant le rouleau ( 7 ) d'entraînement en utilisant la valeur ( M_{H}, M_{R} ) instantanée du couple de rotation.

2. Procédé suivant la revendication 1,
dans lequel le feuillard ( 2 ) est un feuillard d'acier ou un feuillard non ferreux dans un laminoir, notamment dans un laminoir à chaud et/ou dans une ligne de traitement en aval.

3. Procédé suivant la revendication 1 ou 2,
dans lequel le dispositif ( 10 ) de commande détermine en continu des valeurs ( M_{H}, M_{R} ) de couple de rotation, de manière à diminuer une variation de couple d'enroulement ou de traction du feuillard agissant dans le feuillard ( 2 ), le couple d'enroulement ou la traction du feuillard étant de préférence constant.

4. Procédé suivant l'une des revendications 1 à 3,
dans lequel la détermination de la valeur réelle s'effectue en temps réel en ligne et/ou en continu, notamment à une fréquence d'au moins 50 mesures à la seconde.

5. Procédé suivant l'une des revendications 1 à 4,
dans lequel le dispositif ( 10 ) de commande fait fonctionner, d'une manière limitée en couple, la bobineuse ( 5 ) et le cas échéant le rouleau ( 7 ) d'entraînement.

6. Procédé suivant l'une des revendications 1 à 5,
dans lequel la détermination de la valeur réelle s'effectue entre la bobineuse ( 5 ) et un rouleau ( 7 ) d'entraînement et/ou directement avant le rouleau ( 7 ) d'entraînement et/ou entre le système de bobinage formé de la bobineuse ( 5 ) et du rouleau ( 7 ) d'entraînement facultatif et une cage ( 3 ) de laminoir en amont du système de bobinage, notamment juste après la cage ( 3 ) de laminoir.

7. Procédé suivant l'une des revendications 1 à 6,
dans lequel on mesure ou on détermine comme propriété de structure microscopique une granulométrie, une texture de grain, une proportion de phase, une enthalpie libre de Gibbs et/ou une répartition moléculaire ou atomique.

8. Procédé suivant l'une des revendications 1 à 7,
dans lequel on détermine à partir de la valeur réelle une propriété instantanée de matériau du feuillard ( 2 ), notamment une rigidité, une résistance à la traction, une qualité de surface, une température, une dimension géométrique, une limite d'allongement permanent, une ténacité ou une ductilité.

9. Procédé suivant l'une des revendications 1 à 8,
dans lequel on transmet une propriété statique de matériau du feuillard ( 2 ) au dispositif ( 10 ) de commande, notamment un type de matériau, un code d'alliage, une information sur une analyse chimique du matériau du feuillard et/ou des facteurs de correction associés.

10. Procédé suivant l'une des revendications 1 à 9,
dans lequel le dispositif ( 10 ) de commande envoie à la bobineuse ( 5 ) une vitesse ( f_{H} ) de rotation de consigne de la bobineuse et, le cas échéant, au rouleau ( 7 ) d'entraînement une vitesse ( f_{R} ) de rotation de consigne du rouleau.

11. Procédé suivant la revendication 10, dans lequel le dispositif ( 10 ) de commande fait fonctionner, d'une manière réglée à la vitesse de rotation, la bobineuse ( 5 ) et le cas échéant le rouleau ( 7 ) d'entraînement.

12. Procédé suivant l'une des revendications 1 à 11,
dans lequel le dispositif ( 10 ) de commande fait fonctionner, d'une manière limitée en vitesse de rotation, la bobineuse ( 5 ) et le cas échéant le rouleau d'entraînement.

13. Dispositif ( 10 ) de commande d'un agencement de bobineuse pour bobiner ou débobiner un feuillard ( 2 ), le dispositif de bobinage comportant une bobineuse ( 5 ) et éventuellement au moins un rouleau ( 7 ) d'entraînement associé à la bobineuse ( 5 ), dans lequel le dispositif ( 10 ) de commande est constitué de façon à faire fonctionner la bobineuse ( 5 ) et/ou le cas échéant le rouleau ( 7 ) d'entraînement suivant un procédé selon l'une des revendications 1 à 12.

14. Dispositif ( 10 ) de commande suivant la revendication 13, qui comporte un capteur de mesure de la propriété de structure microscopique du feuillard ( 2 ).

15. Dispositif ( 10 ) de commande suivant la revendication 13 ou 14, qui comporte une unité ( 30 ) de calcul par modèle, pour le calcul basé sur un modèle, d'une propriété du feuillard ( 2 ) instantanée caractérisant la structure microscopique du feuillard ( 2 ) et/ou pour le calcul d'une température T₀, T₁, T₂, T₃ ) instantanée du feuillard.

16. Système ( 11 ) de commande d'un agencement de bobinage pour bobiner ou débobiner un feuillard ( 2 ) métallique, l'agencement de bobinage comportant une bobineuse ( 5 ) et éventuellement au moins un rouleau ( 7 ) d'entraînement associé à la bobineuse ( 5 ) comprenant
a) une unité ( 30 ) de calcul d'un modèle pour le calcul, basé sur un modèle, d'une propriété du feuillard ( 2 ) instantanée et caractérisant la structure microscopique du feuillard ( 2 ),
b) un dispositif ( 10 ) de commande qui comporte des moyens de calcul de couple de rotation pour calculer une valeur ( M_{H}, M_{R} ) de couple de rotation à partir de la propriété instantanée de la structure microscopique du feuillard ( 2 ) et
c) au moins un dispositif ( 16, 18 ) de réglage de l'entraînement de la bobineuse ( 5 ) et le cas échéant du rouleau ( 7 ) d'entraînement, auquel peut être envoyé la valeur du couple de rotation.

17. Dispositif ( 1 ) de bobinage pour bobiner un feuillard ( 2 ) métallique qui comporte une bobineuse ( 5 ), éventuellement un rouleau ( 7 ) d'entraînement associé à la bobineuse et un dispositif ( 10 ) de commande de la bobineuse et le cas échéant du rouleau ( 7 ) d'entraînement,
**caractérisé en ce que** le dispositif de commande est constitué suivant l'une des revendications 13 à 15.

18. Dispositif ( 1 ) de bobinage pour bobiner un feuillard ( 2 ) métallique qui comporte une bobineuse ( 5 ), éventuellement un rouleau ( 7 ) d'entraînement associé à la bobineuse et un dispositif ( 10 ) de commande de la bobineuse et le cas échéant du rouleau ( 7 ) d'entraînement,
**caractérisé en ce que** le système ( 11 ) de commande est constitué suivant la revendication 16.

19. Support ( 40 ) de données ayant un programme informatique qui y est mémorisé pour la mise en oeuvre du procédé suivant l'une des revendications 1 à 12, lorsque le procédé est chargé dans le dispositif ( 10 ) de commande.

20. Train de laminoir ( W ) pour laminer un feuillard ( 2 ) d'acier, notamment train de laminoir à chaud comprenant un dispositif ( 1 ) de bobinage suivant la revendication 17 ou 18.
